# FASCICULE DE BREVET EUROPEEN

(11) **EP 1 262 112 B1**
(45) Date de publication et mention de la délivrance du brevet: **27.07.2005**
(21) Numéro de dépôt: 02291276.0
(22) Date de dépôt: 24.05.2002
(51) Int. Cl.: A24F 17/00, A24C 5/40

(54) **Feuilles pour cigarettes à rouler ventilées**
Perforiertes Papier für von Hand Gerollte Zigaretten
Ventilated paper for self-rolling cigarettes

(30) Priorité: 29.05.2001 FR 0106964
(43) Date de publication de la demande: 04.12.2002
(73) Titulaire: Papeteries du Leman, 74500 Amphion-les-Bains (FR)
(72) Inventeur: Pisarski, Olivier, 74200 Thonon-les-Bains (FR); Galia, Sylvie, 74200 Thonon-les-Bains (FR); Pilliard, Michel, 74200 Thonon-les-Bains (FR); Arcondara, Emmanuel, 74500 Publier (FR)
(74) Mandataire: Texier, Christian

(56) Documents cités:
- DE-C- 4 107 026
- DE-U- 29 700 516
- US-A- 5 062 434

## Description

L'invention concerne les papiers pour cigarettes à rouler (RYO).

Le but de l'invention est de fournir des papiers à cigarette à rouler permettant de limiter les taux de goudrons et de nicotine inhalés par le fumeur.

Un moyen connu appliqué aux cigarettes industrielles pour diminuer les taux de goudrons inhalés consiste à augmenter la perméabilité à l'air de l'enveloppe de la cigarette, soit en augmentant la porosité du papier utilisé.

Cette technique permet d'augmenter le flux d'air pénétrant dans la cigarette lorsque le fumeur aspire. Il en résulte une dilution plus importante des substances nocives dans la fumée aspirée par le fumeur. Par conséquent, les taux de goudrons et de nicotine qu'il absorbe à chaque bouffée sont plus faibles que pour une cigarette classique.

L'inconvénient de cette technique est que la surface de papier à travers laquelle passe le flux d'air diminue à mesure que la cigarette se consume et le degré de dilution diminue en conséquence. Il en résulte une modification du « goût » de la cigarette.

On a également proposé différents types de perforations pour papier à cigarettes ou pour filtres à cigarettes visant à générer un effet similaire. On pourra à cet effet se reporter aux documents FR 2 598 290, FR 2 599 225, US 3 699,972, BE 879 305, FR 2 559 651, EP 0 392 112, US 5 062 434.

Toutefois jusqu'ici, l'homme de l'art n'a pas su transposer ces dispositions dans le domaine des feuilles pour cigarettes à rouler en raison des spécificités de celles-ci (risques de déchirures lors de l'enchevêtrage en piles ou en carnets, filigranage, gommage, etc.).

Le but de l'invention est d'éviter ces difficultés en proposant un papier pour cigarettes à rouler amélioré. A cet effet, l'invention propose un procédé de fabrication de piles ou de carnets de feuilles de papier pour cigarettes à rouler comprenant les étapes selon lesquelles :
- on déroule au moins une bande de papier et,
- on forme les piles ou carnets de feuilles en coupant chaque bande en feuilles (selon les variantes mises en oeuvre, la coupe peut être réalisée avant ou après l'empilage ou l'enchevêtrage),
caractérisé en ce qu'on perfore chaque bande de papier séquentiellement au niveau de deux zones situées à des distances déterminées de chaque ligne de coupe d'extrémité des feuilles individuelles.

L'avantage d'un tel procédé est que les feuilles obtenues présentent deux zones de perforation à proximité de deux bords opposés. Les cigarettes roulées avec ces feuilles présentent donc toujours une zone de perforation à proximité de la zone dite « de mise en bouche » quelle que soit l'extrémité de la cigarette que le fumeur choisit de mettre dans sa bouche. Grâce à cette solution, le profil de dilution de la fumée au cours du fumage varie peu.

Préférentiellement, on perfore chaque bande de papier dans une plage comprise entre la zone de mise en bouche et l'extrémité du mégot, par rapport à chaque extrémité de la feuille.

Dans une variante de ce procédé, on déroule en parallèle plusieurs bandes de papier et on conforme les bandes de papier pour former une liasse de bandes enchevêtrées ou superposées avant l'étape de coupe. Cette technique permet d'obtenir directement après avoir coupé la liasse des piles de feuilles enchevêtrées ou superposées.

Dans une autre variante du procédé, en particulier lorsqu'on utilise des machines ne permettant de dérouler que quelques bandes en parallèle (en général, on déroule 1 ou 2 bandes), on superpose ou on enchevêtre les feuilles après l'étape de coupe.

En fonction des variantes du procédé, on perfore les feuilles soit avant, soit après l'étape de coupe.

Dans une mise en oeuvre de l'invention, on perfore chaque bande de papier à intervalles réguliers à mesure de son avancement suivant deux motifs de perforation et pour chaque motif, l'intervalle de perforation est égal à la longueur d'une feuille.

Chaque motif de perforation est réalisé dans une bande de papier de préférence à une distance comprise entre 13 et 27 mm d'une ligne de coupe.

On considère en effet que 13 mm est la longueur moyenne de « mise en bouche » et 27 mm est la longueur du mégot de cigarette obtenu après fumage. L'avantage de cette technique est qu'elle permet d'obtenir des feuilles de papier à cigarette présentant un motif de perforation à une distance comprise entre 13 et 27 mm du bord. Ces perforations entraînent non seulement une diminution des rendements en fumées, mais aussi une ventilation constante de la cigarette au cours du fumage. Cette ventilation constante permet de maintenir un « goût » le plus constant possible, quelle que soit la longueur de la cigarette fumée.

Dans une mise en oeuvre de l'invention, les motifs de perforations sont des lignes. On perfore les bandes de papier selon des lignes transversalement à la direction de défilement des bandes.

Une zone comprenant un motif de perforation présente une perméabilité à l'air comprise de préférence entre 2 et 5000 CU (Unités CORESTA).

L'invention propose aussi une feuille de papier pour cigarettes à rouler obtenue par la mise en oeuvre du procédé précédemment défini.

L'invention concerne en outre une machine de fabrication de piles ou de carnets de feuilles de papier pour cigarettes à rouler, comprenant des moyens pour dérouler au moins une bande de papier, des moyens pour couper chaque bande en feuilles, des moyens pour former des piles ou carnets de feuilles, caractérisée en ce qu'elle comprend des moyens pour perforer chaque bande de papier au niveau de deux zones situées de part et d'autre et à proximité des lignes de coupe.

D'autres caractéristiques et avantages ressortiront encore de la description qui suit, laquelle est purement illustrative et non limitative et doit être lue en regard des figures annexées parmi lesquelles :
- la figure 1 est un schéma représentant une feuille de papier pour cigarette à rouler,
- la figure 2 est un schéma représentant une cigarette roulée réalisée à partie de la feuille de la figure 1,
- la figure 3 représente des feuilles de papiers enchevêtrées similaires à celle de la figure 1,
- la figure 4 représente schématiquement les étapes d'obtention d'une pile de papiers enchevêtrés,
- la figure 5 représente une bande de papier perforée.

Sur la figure 1, on a représenté une feuille 10 pour cigarette à rouler de format « normal », c'est-à-dire présentant une longueur L de 70 mm et une largeur I de 38 mm. Le papier utilisé est un papier classique pour ce type d'application présentant une masse comprise entre 10 et 30 g/m². La feuille 10 présente une bande longitudinale 5 de gomme. L'axe X est l'axe selon lequel le papier est plié pour être enchevêtré ainsi que représenté à la figure 3.

Sur la figure 2, on a représenté une cigarette roulée 20 réalisée à partir de la feuille 10 de la figure 1. La feuille 10 a été roulée dans le sens de la largeur et les bords ont été collés par le filet de gomme 5 pour former un cylindre. La zone 1 correspond à la zone de mise en bouche, cette zone 1 s'étend à partir du bord de la cigarette sur une longueur L₁ d'environ 13 mm. La zone 2 correspond au mégot de cigarette obtenu après fumage, cette zone 2 s'étend à partir du bord de la cigarette sur une longueur L₂ d'environ 27 mm. La zone 3 correspond à la zone de cigarette consumée durant le fumage.

La zone 4 est la zone dans laquelle doivent être localisées des perforations, cette zone 4 est définie comme la partie de la cigarette localisée entre la zone de mise en bouche 1 et l'extrémité du mégot.

Ainsi qu'illustré sur la figure 1, on a réalisé des perforations P du papier à rouler suivant deux lignes transversales à proximité de chaque bord. De cette manière, après roulage de la cigarette, une ligne de perforation se retrouve nécessairement dans chaque zone 4. L'une de ces zones 4 n'étant pas consumée, elle permet de ventiler la cigarette durant toute la durée du fumage de la zone 3.

Dans l'exemple illustré à la figure 1, on a choisi de réaliser des lignes transversales, bien entendu d'autres motifs de perforation peuvent être choisis. On peut par exemple réaliser des doubles lignes transversales de manière à moins fragiliser le papier dans le sens longitudinal.

Il est nécessaire cependant de limiter la largeur du motif de perforations de manière à assurer une dilution la plus constante possible et un « goût » constant lors du fumage et à ne pas retomber sur les inconvénients des cigarettes de l'art antérieur dont l'enveloppe est perforée sur toute leur longueur.

De plus la perméabilité à l'air de chaque zone 4 contenant un motif de perforation sera de préférence comprise entre 2 et 5000 CU (Unité CORESTA).

Sur la figure 4, on a représenté schématiquement les étapes du procédé de fabrication de piles de 50 feuilles de papier pour cigarettes à rouler enchevêtrées. Suivant ce procédé, on déroule à une vitesse sensiblement constante 50 bobinettes 6 gommées de papier présentant une largeur de 38 mm. Les bandes 7 de papiers sont amenées en parallèle et pliées dans la longueur. Elles sont ensuite enchevêtrées puis regroupées entre deux rouleaux 8 de manière à former un boudin 9. Des lignes transversales de perforations sont réalisées perpendiculairement au sens de défilement du papier. On connaît plusieurs techniques pour réaliser l'étape de perforation P : on peut par exemple utiliser une perforation électrostatique ou par laser. Le boudin 9 est ensuite coupé en piles de feuilles de 70 mm de longueur à l'étape C. Une vis sans fin 11 permet d'éjecter les piles enchevêtrées.

Ce procédé peut être appliqué à la fabrication de carnets dans lesquels les feuilles sont simplement superposées. Dans ce cas, on ne réalise pas l'étape d'enchevêtrage des bandes de papier avant l'étape consistant à regrouper les bandes en boudin 9 entre les deux rouleaux 8.

Le fait de réaliser l'étape P de perforation juste avant l'étape C de coupe présente l'avantage que les zones de moindre résistance n'apparaissent qu'à la fin du procédé de fabrication des piles ou des carnets. De cette manière, on élimine les risques de déchirure.

Sur la figure 5, on a représenté une bande de papier perforée 7 permettant de réaliser des feuilles similaires à la feuille 10 représentée à la figure 1. Les lignes C de coupe sont les lignes selon lesquelles la bande 7 sera coupée de manière à former des feuilles, elles sont espacées d'un intervalle égal à la longueur des feuilles L. Les lignes transversales de perforation P sont réalisées perpendiculairement au sens de défilement du papier avec des intervalles successifs x₁ et x₂. x₁ doit être compris entre 26 et 54 mm pour être situé à proximité d'une ligne de coupe dans une zone 4 telle que définie aux figures 1 et 2. Par exemple, on choisit un intervalle x₁ de 40 mm et x₂ de 30 mm. De cette manière, les lignes de perforation P sont localisées à 20 mm de part et d'autre des lignes de coupe C.

Comme on l'aura compris, le procédé décrit précédemment peut être adapté à toutes les dimensions de piles de feuilles enchevêtrées ou de carnets.

## Revendications

1. Procédé de fabrication de piles ou de carnets de feuilles (10) de papier pour cigarettes à rouler comprenant les étapes selon lesquelles :
- on déroule au moins une bande (7) de papier et,
- on forme les piles ou carnets de feuilles (10) en coupant chaque bande (7) en feuilles (10),
**caractérisé en ce qu'**on perfore chaque bande de papier séquentiellement au niveau de deux zones (4) situées à des distances déterminées de chaque ligne (C) de coupe d'extrémité des feuilles (10) individuelles.

2. Procédé selon la revendication 1, **caractérisé en ce qu'**on perfore chaque bande (7) de papier dans une plage (4) comprise entre la zone de mise en bouche (1) et l'extrémité du mégot, par rapport à chaque extrémité de la feuille (10).

3. Procédé selon l'une des revendications précédentes, **caractérisé en ce qu'**on déroule en parallèle plusieurs bandes (7) de papier et on conforme les bandes de papier pour former une liasse (9) de bandes enchevêtrées ou superposées avant l'étape (C) de coupe.

4. Procédé selon l'une des revendications 1 ou 2, **caractérisé en ce qu'**on superpose ou on enchevêtre les feuilles (10) après l'étape (C) de coupe.

5. Procédé selon l'une des revendications précédentes, **caractérisé en ce qu'**on perfore les feuilles (10) après l'étape (C) de coupe.

6. Procédé selon l'une des revendications 1 à 4, **caractérisé en ce qu'**on perfore les feuilles (10) avant l'étape (C) de coupe.

7. Procédé selon l'une des revendications précédentes, **caractérisé en ce qu'**on perfore chaque bande (7) de papier à intervalles réguliers à mesure de son avancement suivant deux motifs de perforation et pour chaque motif, l'intervalle de perforation est égal à la longueur (L) d'une feuille (10).

8. Procédé selon l'une des revendications précédentes, **caractérisé en ce que** chaque motif de perforation est réalisé dans une bande (7) de papier à une distance comprise entre 13 et 27 mm d'une ligne (C) de coupe.

9. Procédé selon l'une des revendications précédentes, **caractérisé en ce qu'**on perfore les bandes (7) de papier selon des lignes transversalement à la direction de défilement des bandes.

10. Procédé selon l'une des revendications précédentes, **caractérisé en ce qu'**une zone de feuille comprenant un motif de perforation présente une perméabilité à l'air comprise entre 2 et 5000 CU.

11. Feuille (10) de papier pour cigarettes à rouler, **caractérisée en ce qu'**elle est obtenue par la mise en oeuvre d'un procédé conforme à l'une des revendications 1 à 10.

12. Feuille (10) de papier pour cigarette à rouler selon la revendication 11, **caractérisée en ce qu'**elle présente deux motifs de perforation et **en ce que** chaque motif est localisé à proximité de l'un des bords opposés de la feuille.

13. Feuille (10) de papier pour cigarette à rouler selon la revendication 12, **caractérisé en ce que** chaque motif de perforation est localisé à une distance comprise entre 13 et 27 mm de l'un des bords opposés de la feuille.

14. Feuille (10) de papier pour cigarette à rouler selon l'une des revendications 11 à 13, **caractérisé en ce qu'**une zone de feuille comprenant un motif de perforation présente une perméabilité à l'air comprise entre 2 et 5000 CU.

15. Machine de fabrication de piles ou de carnets de feuilles (10) de papier pour cigarettes à rouler, comprenant des moyens pour dérouler au moins une bande (7) de papier, des moyens pour couper chaque bande (7) en feuilles (10), des moyens pour former des piles ou carnets de feuilles (10), **caractérisée en ce qu'**elle comprend des moyens pour perforer chaque bande (7) de papier au niveau de deux zones (4) situées de part et d'autre et à proximité des lignes de coupe (C).

## Patentansprüche

1. Verfahren zur Herstellung von Stapeln oder Heftchen von Papierblättern (10) für Zigaretten zum Drehen, das die Schritte umfaßt, nach denen:
- man mindestes ein Papierband (7) abrollt, und
- man Stapel oder Heftchen aus Blättern (10) bildet, indem man jedes Band (7) zu Blättern (10) schneidet,
**dadurch gekennzeichnet, daß** man jedes Papierband aufeinanderfolgend auf der Höhe zweier Zonen (4) perforiert, die in bestimmten Abständen von jeder Schnittlinie (C) des Endes der einzelnen Blätter (10) gelegen sind.

2. Verfahren nach Anspruch 1, **dadurch gekennzeichnet, daß** man jedes Papierband (7) in einem Bereich (4) perforiert, der zwischen der Zone (1) des in-den-Mund-Steckens und dem Ende des Stummels liegt, in Bezug auf jedes Ende des Blatts (10).

3. Verfahren nach einem der vorangehenden Ansprüche, **dadurch gekennzeichnet, daß** man mehrere Papierbänder (7) parallel abrollt und die Papierbänder einrichtet, vor dem Schritt des Zuschnitts (C) einen Stoß (9) ineinandergefalteter oder übereinandergelegter Bänder zu bilden.

4. Verfahren nach einem der Ansprüche 1 oder 2, **dadurch gekennzeichnet, daß** man die Blätter (10) erst nach dem Schritt (C) des Zuschnitts übereinanderlegt oder sie ineinanderfaltet.

5. Verfahren nach einem der vorangehenden Ansprüche, **dadurch gekennzeichnet, daß** man die Blätter (10) nach dem Schritt (C) des Zuschnitts perforiert.

6. Verfahren nach einem der Ansprüche 1 bis 4, **dadurch gekennzeichnet, daß** man die Blätter (10) vor dem Schritt (C) des Zuschnitts perforiert.

7. Verfahren nach einem der vorangehenden Ansprüche, **dadurch gekennzeichnet, daß** man jedes Papierband (7) in regelmäßigen Intervallen perforiert, gemessen an seinem Vorschub, mit zwei Perforierungsmustern, und daß für jedes Muster das Perforierungsintervall gleich der Länge (L) eines Blattes (10) ist.

8. Verfahren nach einem der vorangehenden Ansprüche, **dadurch gekennzeichnet, daß** jedes Perforierungsmuster in einem Papierband (7) mit einem Abstand durchgeführt wird, der zwischen 13 und 27 mm von einer Schnittlinie (C) entfernt liegt.

9. Verfahren nach einem der vorangehenden Ansprüche, **dadurch gekennzeichnet, daß** man die Papierbänder (7) in Querlinien perforiert, bezogen auf die Laufrichtung der Bänder.

10. Verfahren nach einem der vorangehenden Ansprüche, **dadurch gekennzeichnet, daß** eine Zone des Blatts mit einem Perforierungsmuster eine Luftdurchlässigkeit aufweist, die zwischen 2 und 5000 CU liegt.

11. Papierblatt (10) für Zigaretten zum Drehen, **dadurch gekennzeichnet, daß** es durch die Durchführung eines Verfahrens nach einem der Ansprüche 1 bis 10 erhalten wird.

12. Papierblatt (10) für Zigaretten zum Drehen, nach Anspruch 11, **dadurch gekennzeichnet, daß** es zwei Perforierungsmuster aufweist, und daß jedes Muster in der Nähe eines der gegenüberliegenden Ränder des Blatts gelegen ist.

13. Papierblatt (10) für Zigaretten zum Drehen, nach Anspruch 12, **dadurch gekennzeichnet, daß** jedes Perforierungsmuster in einem Abstand von den gegenüberliegenden Rändern des Blatts angeordnet ist, der zwischen 13 und 27 mm liegt.

14. Papierblatt (10) für Zigaretten zum Drehen, nach einem der Ansprüche 11 bis 13, **dadurch gekennzeichnet, daß** eine Zone des Blatts mit einem Perforierungsmuster eine Luftdurchlässigkeit aufweist, die zwischen 2 und 5000 CU liegt.

15. Maschine zur Herstellung von Stapeln oder Heftchen von Blättern (10) aus Papier für Zigaretten zum Drehen, umfassend Mittel zum Abwickeln mindestens eines Papierbandes (7), Mittel zum Zuschneiden eines jeden Bandes (7) zu Blättern (10) und Mittel zur Bildung von Stapeln oder Heftchen aus Blättern (10), **dadurch gekennzeichnet, daß** sie Mittel zum Perforieren eines jeden Bandes (7) aus Papier auf Höhe zweier Zonen (4) umfaßt, die beiderseits und in der Nähe der Schnittlinien (C) gelegen sind.

## Claims

1. Method for the manufacture of stacks or books of sheets (10) of paper for roll-your-own cigarettes comprising the steps according to which:
- at least one web (7) of paper is unwound, and
- the stacks or books of sheets (10) are formed by cutting each web (7) into sheets (10),
**characterized in that** each web of paper is perforated sequentially in two zones (4) situated at defined distances from each line of cutting (C) of the end of the individual sheets (10).

2. Method according to Claim 1, **characterized in that** each web (7) of paper is perforated within a section (4) comprised between the zone (1) in contact with the mouth and the end of the cigarette butt, in relation to each end of the sheet (10).

3. Method according to one of the preceding claims, **characterized in that** a plurality of webs (7) of paper are unwound in parallel, and the webs of paper are shaped so as to form a wad (9) of interleaved or superposed webs before the cutting step (C).

4. Method according to one of Claims 1 or 2, **characterized in that** the sheets (10) are superposed or interleaved after the cutting step (C).

5. Method according to one of the preceding claims, **characterized in that** the sheets (10) are perforated after the cutting step (C).

6. Method according to one of Claims 1 to 4, **characterized in that** the sheets (10) are perforated before the cutting step (C).

7. Method according to one of the preceding claims, **characterized in that** each web (7) of paper is perforated at regular intervals as it advances in accordance with two perforation patterns and, for each pattern, the perforation interval is equal to the length (L) of a sheet (10).

8. Method according to one of the preceding claims, **characterized in that** each perforation pattern is produced in a web (7) of paper at a distance between 13 and 27 mm from a cutting line (C).

9. Method according to one of the preceding claims, **characterized in that** the webs (7) of paper are perforated in lines running transversely to the direction of travel of the webs.

10. Method according to one of the preceding claims, **characterized in that** a sheet zone comprising a perforation pattern has an air permeability of between 2 and 5000 CU.

11. Sheet (10) of paper for roll-your-own cigarettes, **characterized in that** it is obtained by the implementation of a method in accordance with one of Claims 1 to 10.

12. Sheet (10) of paper for a roll-your-own cigarette according to Claim 11, **characterized in that** it has two perforation patterns, and **in that** each pattern is located in the vicinity of one of the opposite edges of the sheet.

13. Sheet (10) of paper for a roll-your-own cigarette according to Claim 12, **characterized in that** each perforation pattern is located at a distance of between 13 and 27 mm from one of the opposite edges of the sheet.

14. Sheet (10) of paper for a roll-your-own cigarette according to one of Claims 11 to 13, **characterized in that** a sheet zone comprising a perforation pattern has an air permeability of between 2 and 5000 CU.

15. Machine for the manufacture of stacks or books of sheets (10) of paper for roll-your-own cigarettes comprising means for unwinding at least one web (7) of paper, means for cutting each web (7) into sheets (10), and means for forming stacks or books of sheets (10), **characterized in that** it comprises means for perforating each web (7) of paper in two zones (4) situated on either side of and in proximity to the cutting lines (C).
